# EUROPÄISCHE PATENTSCHRIFT

(11) **EP 0 134 310 B1**
(45) Veröffentlichungstag und Bekanntmachung des Hinweises auf die Patenterteilung: **03.09.1986**
(21) Anmeldenummer: 83112877.2
(22) Anmeldetag: 21.12.1983
(51) Int. Cl.: F02M 3/07

(54) **Ventilanordnung zur Leerlaufdrehzahlregelung von Verbrennungsmotoren**
Valve arrangement for controlling the idling speed of internal-combustion engines
Agencement de soupape pour commander la vitesse de ralenti de moteurs à combustion interne

(30) Priorität: 11.08.1983 DE 3328949
(43) Veröffentlichungstag der Anmeldung: 20.03.1985
(73) Patentinhaber: VDO Adolf Schindling AG, D-60487 Frankfurt (DE)
(72) Erfinder: Wietschorke, Stephan, D-6390 Usingen (DE); Ruschek, Gerhard, D-6234 Hattersheim (DE); Sausner, Andreas, D-6000 Frankfurt/Main (DE)
(74) Vertreter: Könekamp, Herbert, Dipl.-Ing.

## Beschreibung

Die Erfindung betrifft eine Ventilanordnung zur Regelung der Leerlaufdrehzahl von Verbrennungsmotoren durch Steuerung der Luftmenge auf der Ansaugseite einer zum Verbrennungsmotor führenden Ansaugleitung, mit einem elektromechanischen Steilglied, das einen Hubmagneten aufweist, durch den ein Schließglied über ein Stellelement entgegen der Kraft einer Rückstellfeder bewegbar ist.

Derartige Ventilanordnungen dienen dazu, die Leerlaufdrehzahl des Motors möglichst niedrig zu halten, gleichzeitig aber so zu regeln, daß bei zusätzlichen Belastungen wie z.B. durch Hilfsaggregate die Leerlaufdrehzahl nicht bis zum Absterben des Motors sinkt. Dazu wird der Hubmagnet mit einem Stellstrom beaufschlagt, der u.a. in Abhängigkeit von der Ist-Drehzahl gebildet wird und der eine solche Verstellung des Schließglieds bewirkt, daß die Ist-Drehzahl eine vorgegebene Soll-Drehzahl weitgehend unabhängig von Störgrößen erreicht (GB-A-2 066 930, DE-A-1 601 993).

Bei stromlosem Hubmagnet wird das Stellglied und mit ihm dss Schließglied durch die Rückstellfeder entweder in die völlig offene oder in die völlig geschlossene Stellung bewegt. Dies ist der Fall, wenn außerhalb des Fahrbetriebs keine Strombeaufschlagung des Hubmagneten erfolgt. Dies kann aber auch durch einen Defekt eintreten, bei dem die Stromversorgung des Hubmagneten unterbrochen wird.

Bei den herkömmlichen Ventilanordnungen führt dies dazu, daß der Motor entweder mit einer maximalen Leerlaufdrehzahl oder aber mit einer minimalen Leerlaufdrehzahl mit der Gefahr des Absterbens läuft.

Aufgabe der Erfindung ist es daher, eine Ventilanordnung nich dem Oberbegriff zu schaffen, die mit einfachem Aufbau bei Ausfall des Hubmagneten eine möglichst niedrige aber gegen ein Absterben des Motors immer ausreichend hohe Leerlaufdrehzahl sicherstellt.

Diese Aufgabe wird erfindungsgemäß dadurch gelöst, daß das Schließglied zwischen einer Ruhestellung und einer Arbeitsstellung relativ zum Stellelement bewegbar ist und sich in der Ruhestellung in einer definierten Teilöffnungsstellung des Ventildurchgangs befindet. Bei Ausfall der Bestromung des Hubmagnets bewegen sich die Bauteile der Ventilanordnung automatisch aus einer Arbeitsstellung in ihre Ruhestellung. Da in der Ruhestellung sich das Schließglied in einer definierten Teilöffnungsstellung des Ventildurchgangs befindet, die so gering wie möglich ist, aber ausreicht auch bei zusätzlichen Belestungen durch Zusatzaggregate immer einen einwendfreien Lauf des Motors zu gewährleisten, ist ein befriedigender Leerlaufbetrieb sichergestellt.

In einer einfachen Ausbildung ist das Stellelement eine mit dem bewegbaren Kern des Hubmagneten verbundene Hubstange. Dabei kann die Relativbewegbarkeit des Schließglieds zum Stellglied dadurch erreicht werden, daß das Schließglied verschiebbar auf der Hubstange angeordnet ist. Spezielle Führungen für das Schließglied sind somit nicht nötig.

Vorzugsweise ist die Hubstange von der Rückstellfeder in Schließrichtung beaufschlagt.

Um das Schließglied bei intakter Bestrombarkeit des Hubmagneten in einer definierten Position an der Hubstange zu halten, kann das Schließglied in der Arbeitsstellung an einem an der Hubstange angeordneten Anschlag in Anlage gehalten sein.

Der Bewegungshub der Hubstange kann in Schließrichtung durch einen Anschlag begrenzt sein.

In einer einfachen Ausführung kann das Schließglied durch eine Druckfeder in Schließrichtung beaufschlagbar und in der Teilöffnungstellung an einem eine weitere Schließbewegung verhindernden Anschlag in Anlage sein. Damit wird bei stromlosem Hubmagnet die Hubstange durch die Rückstellfeder bis zur Anlage des Schließglieds en diesem Anschlag in Schließrichtung verschoben. Die eine größere Kraft als die Druckfeder aufweisende Rückstellfeder bewegt dann zwar noch die Hubstange nicht aber das Schließglied weiter in Schließrichtung bis auch die Hubstange an ihrem Anschlag zur Anlage kommt.

Der Anschlag für das Schließglied ist vorzugsweise der eine Hebelarm eines um eine Schwenkachse schwenkbaren zweiarmigen Hebels, dessen zweiter Hebelarm von der Hubstange beaufschlagbar ist. Dies hat den Vorteil, daß bei stromlosem Hubmagneten zwar die Schließbewegung des Schließglieds nur bis zur Teilöffnungsstellung möglich ist. Bei intakter Bestromung kann das Schließglied sich aber ohne Behinderung bis zur Auflage auf dem Ventilsitz der Ventilanordnung bewegen.

In einer anderen Ausführungsform kann das Schließglied in der Ruhestellung an einem an der Hubstange angeordneten Anschlag in Anlage gehalten sein und so sich in der korrekten Teilöffnungsstellung befinden.

Um das Schließglied entweder in seiner Arbeitsstellung oder seiner Ruhestellung sicher zu halten, kann das Schließglied über eine Schnappfeder mit dem Anschlag verbunden und durch die Schnappfeder auf der einen Seite des Umschnappunktes der Schnappfeder gegen den Anschlag der Ruhestellung und auf der anderen Seite des Umschnappunktes gegen den Anschlag der Arbeitsteilung beaufschlagber sein.

Eine selbsttätige Bewegberkeit des Schließglieds aus der Arbeitsstellung in Ruhestellung wird auf einfache Weise dadurch erreicht, daß das Schließglied an dem Ventilsitz der Ventilanordnung anschlagbar und die Hubstange so weit in Schließrichtung bewegbar ist, daß der Umschnappunkt der Schnappfeber überwindbar und das Schließglied an den Anschlag der Ruhestellung bewegbar ist. Dabei

ist die Kraft der in Schließrichtung belastenden Rückstellfeder größer als die Kraft der Schnappfeder.

Eine selbsttätige Bewegung des Schließglieds aus der Ruhestellung in die Arbeitsstellung ist dadurch erreichbar, daß das Schließglied aus der Teilöffnungsstellung heraus entgegen einer Federkraft in Öffnungsrichtung bewegbar ist, die größer ist als die Anlegekraft des Schließglieds am Anschlsg der Ruhestellung. Soll aus der Ruhestellung nach Bestromung des Hubmagneten die Arbeitsstellung eingenommen werden, zieht der Hubmagnet die Hubstange solange in Öffnungsrichtung bis der Umschnappunkt überfahren wird. Das Schließglied kann aufgrund seiner hohen Federkraftbelastung die Bewegung in Öffnungsrichtung erst mitmachen, wenn es am Anschlag der Arbeitsstellung anliegt, da dann die Ansteuerkraft des Hubmagneten größer ist als die Federbelastung des Schließglieds in Schließrichtung.

Ausführungsbeispiele der Erfindung sind in der Zeichnung dargestellt und werden im folgenden näher beschrieben. Es zeigen
Figur 1 ein erstes Ausführungsbeispiel einer erfindungsgemäßen Ventilanordnung
Figur 2 ein zweites Ausführungsbeispiel einer erfindungsgemäßen Ventilanordnung

In den beiden Figuren ist eine zu einem richt dargestellen Verbrennungsmotor führende Ansaugleitung 1 darstellt, in der eine Drosselklappe 2 drehbar angeordnet ist. Über einen By-pass 3 ist der Bereich vor der Drosselklappe 2 mit dem Bereich hinter der Drosselklappe 2 verbindbar.

Der Durchgang des By-passes 3 ist durch eine Ventilanordnung mehr oder weniger dadurch absperrber, daß ein Schließglied 4 bzw. 4' auf einen Ventilsitz 5 zubewegbar ist.

Beim Aufsitzen des Schließglieds 4 bzw. 4' kann keine Luft über den By-pass von der Atmosphärenseite zur Ansaugseite der Ansaugleitung 1 strömen.

Das Schließglied 4 bzw. 4' ist zwischen einer Ruhestellung und einer Arbeitsstellung axial verschiebbar auf der einen Kern 9 eines Hubmagneten 7 tragenden Hubstange 6 angeordnet und durch eine Rückstellfeder 8 in Schließrichtung belastet. Bei Bestromung des Hubmagneten 7 wird die Hubstange 6 mehr oder weniger entgegen der Kraft der Rückstellfeder 8 in Öffnungsrichtung bewegt. In der Arbeitsstellung, die bei bestromtem Hubmagneten 7 eingenommen wird, ist das Schließglied 4 bzw. 4' zum Ventilsitz hin verschoben und an einem Anschlag 10 der Hubstange in Anlage gehalten.

In Figur 1 erfolgt dies durch eine an der Hubstange 6 abgestützte Druckfeder 11.

Von dem freien Ende 12 der Hubstange 6 ist ein Hebelarm 13 eines um eine Schwenkachse 14 schwenkbaren zweiarmigen Hebels beaufschlagbar. Der andere Hebelarm 15 dieses Hebels ist mit einem Anschlag 16 versehen, gegen den das Schließglied 4 zur Anlage kommen kann.

Der Hebel mit seinen Hebelarmen 13 und 15 und dem Anschlag 16 sowie das freie Ende 12 der Hubstange 6 sind derart zueinander angeordnet, daß bei bestromtem intaktem Hubmagneten 7, wenn das Schließglied 4 am Anschlag 10 in Anlage ist, das Ende 12 der Hubstange 6 nicht zur Auflage am Hebelarm 13 kommt. Das Schließglied 4 kann so bis nahe zur Auflage auf dem Ventilsitz 5 gelangen. Bei einer weiteren Bewegung der Hubstange 6 in Schließrichtung wie es durch die Rückstellfeder 8 bei stromlosem Hubmagneten 7 der Fall ist, beaufschlagt des freie Ende 12 der Hubstange 6 den Hebelarm 13 so, daß er in Schließrichtung verschwenkt. Gleichzeitig schwenkt der andere Hebelarm 15 in Öffnungsrichtung und hält über seinen Anschlag 16 das Schließglied 4 in einer Teilöffnungsstellung von dem Ventilsitz 5 ab. Da die Kraft der Rückstellfeder 8 größer ist als die Kraft der Druckfeder 11, wird diese Stellung bei stromlosem Hubmagnet 7 stabil beibehalten.

Um diese Stellung der Hubstange 6 zu definieren besitzt sie einen weiteren Anschlag 17 mit dem ihre Bewegung in Schließrichtung begrenzt ist.

In Figur 2 ist das Schließglied 4' zwischen dem Anschlag 10 und einem weiteren auf der Hubstange 6 engeordneten Anschlag 18 auf der Hubstange 6 verschiebbar. Eine zwischen dem Anschlag 18 und dem Schließglied 4' angeordnete Schnappfeder 19 beaufschlagt des Schließglied 4' entweder gegen den Anschlag 10 oder gegen den Anschlag 18.

Weiterhin liegt eine fest abgestützte Druckfeder 20 höherer Kraft als der Schnappfeder 19 in Schließrichtung am Schließglied 4' an. In der dargestellten einer Teilöffnung entsprechenden Ruhestellung des Schließglied 4' ist die Druckfeder 20 ohne Spannung.

In dieser Teilöffnungsstellung, die bei stromlosem Magneten 7 eingenommen ist, ist die Hubstange 6 durch die Rücketellfeder 8 soweit in Schließrichtung verschoben, bis sie mit ihrem freien Ende 12 an einem Anschlag 17 in Anlage ist. Durch die Schnappfeder 19 wird des Schließglied 4' gegen den Anschlag 18 gehalten.

Wird nun der Hubmagnet 7 bestromt, so bewegt sich die Hubstange 6 in Öffnungsrichtung. Durch die Druckfeder 20, die als Anschlag wirkt, wird das Schließglied 4' in seiner Teilöffnungsstellung gehalten bis der Anschlag 18 soweit vom Schließglied 4' wegbewegt ist, daß die Schnappfeder 10 umschnappt und das Schließglied 4' nun gegen den Anschlag 10 in seiner Arbeitsstellung beaufschlagt wird.

Eine weitere Bewegung des Schließglieds 4 in Öffnungsstellung entgegen der Kraft der Druckfeder 20 zur normalen Leerlaufregelung ist nun problemlos möglich da die Kraft des Hubmagneten 7 größer ist als die Kräfte von Druckfeder 20 und Rückstellfeder 8.

Wird der Hubmagnet 7 wieder stromlos, so bewegen Druckfeder 20 und Rückstellfeder 8 zuerst gemeinsam und anschließend nur noch die Rückstellfeder 8 allein das Schließglied 4' in Schließrichtung bis das Schließglied 4' auf dem Ventilsitz 5 aufliegt. Durch die Rückstellfeder 8 erfolgt noch eine Weiterbewegung der Hubstange 6 bis diese mit ihrem Ende 12 am Anschlag 17 zur Anlage kommt. Vorher wird aber der Umschnappunkt der Schnappfeder 19 überfahren, so daß diese das Schließglied 4' gegen den Anschlag 18 beaufschlagt.

In dieser Teilöffnungsstellung wie auch in der Teilöffnungsstellung in Figur 1 ist ein Luftdurchsatz durch den By-pass gewährleistet, der so gering wie möglich ist, aber trotzdem auch bei Belastungen des Motors durch Zusatzaggregate einen Leerlaufbetrieb sicherstellt.

## Patentansprüche

1. Ventilanordnung zur Regelung der Leerlaufdrehzahl von Verbrennungsmotoren durch Steuerung der Luftmenge auf der Ansaugseite einer zum Verbrennungsmotor führenden Ansaugleitung, mit einem elektromechanischen Stellglied, das einen, Hubmagneten aufweist, durch den ein Schließglied (4,4') über ein Stellelement (6) entgegen der Kraft einer Rückstellfeder bewegbar ist, dadurch gekennzeichnet, daß das Schließglied (4,4') zwischen einer Ruhestellung und einer Arbeitsstellung relativ zum Stellelement (6) bewegbar ist und sich in der Ruhestellung in einer definierten Teilöffnungsstellung des Ventildurchgangs befindet.

2. Ventilanordnung nach Anspruch 1, dadurch gekennzeichnet, daß das Stellelement eine mit dem bewegbaren Kern (9) des Hubmagneten (7) verbundene Hubstange (6)

3. Ventilanordnung nach Anspruch 2, dadurch gekennzeichnet, daß das Schließglied (4, 4') verschiebbar auf der Hubstange (6) angeordnet ist.

4. Ventilanordnung nach einem der vorhergehenden Ansprüche, dadurch gekennzeichnet, daß die Hubstange (6) von der Rückstellfeder (8) in Schließrichtung beaufschlagt ist.

5. Ventilanordnung nach einem der vorhergehenden Ansprüche, dadurch gekennzeichnet, daß das Schließglied (4,4') in der Arbeitsstellung an einem an der Hubstange (6) angeordneten Anschlag (10) in Anlage gehalten ist.

6. Ventilanordnung nach einem der vorhergehenden Anprüche, dadurch gekennzeichnet, daß der Bewegungshub der Hubstange (6) in Schließrichtung durch einen Anschlag (17) begrenzt ist.

7. Ventilanordnung nach einem der vorhergehenden Ansprüche, dadurch gekennzeichnet, daß das Schließglied (4) durch eine Druckfeder (11) in Schließrichtung beaufschlagbar und in der Teilöffnungsstellung an einem eine weitere Schließbewegung hindernden Anschlag (16) in Anlage ist.

8. Ventilanordnung nach Anspruch 7, dadurch gekennzeichnet, daß der Anschlag (16) der eine Hebelarm (15) eines um eine Schwenkachse (14) schwenkbaren zweiarmigen Hebels ist, dessen zweiter Hebelarm (13) von der Hubstange (6) beaufschlagbar ist.

9. Ventilanordnung nach einem der Ansprüche 1 bis 6, dadurch gekennzeichnet, daß das Schließglied (4') in der Ruhestellung an einem an der Hubstange (6) angeordneten Anschlag (18) in Anlage gehalten ist.

10. Ventilanordnung nach Anspruch 9, dadurch gekennzeichnet, daß das Schließglied (4') über eine Schnappfeder (19) mit dem Anschlag (18) verbunden und durch die Schnappfeder (19) auf der einen Seite des Umschnappunktes der Schnappfeder (19) gegen den Anschlag (18) der Ruhestellung und auf der anderen Seite des Umschnappunktes gegen den Anschlag (10) der Arbeitsstellung beaufschlagbar ist.

11. Ventilanordnung nach Anspruch 10, dadurch gekennzeichnet, daß das Schließglied (4') an dem Ventilsitz (5) der Ventilanordnung anschlagbar und die Hubstange (6) so weit in Schließrichtung bewegbar ist, daß der Umschnappunkt der Schnappfeder (19) überwindber und das Schließglied (4') an den Anschlag (18) der Ruhestellung bewegbar ist.

12. Ventilanordnung nach Anspruch 10, dadurch gekennzeichnet, daß das Schließglied (4') aus der Teilöffnungsstellung heraus entgegen einer Federkraft (Feder 20) in Öffnungsrichtung richtung bewegbar ist die größer ist als die Anlagekraft (Feder 19) des Schließglieds (4') am Anschlag (18) der Ruhestellung.

## Claims

1. Valve arrangement for controlling the idling speed of internal combustion engines by regulating the quantity of air at the suction side of a suction duct leading to the internal combustion engine, with an electromechanical regulating device which comprises a lifting magnet whereby a closing element (4, 4') is movable by means of a regulating element (6) in opposition to the force of a restoring spring, characterised in that the closing element (4, 4') is movable between a position of rest and a working position relatively to the regulating element (6), and in the position of rest is in a well-defined partial opening position for the valve passage.

2. Valve arrangement according to claim I, characterised in that the regulating element is a lifting rod (6) connected to the movable core (9) of the lifting magnet (7).

3. Valve arrangement according to claim 2, characterised in that the closing element (4, 4') is arranged displaceably on the lifting rod (6).

4. Valve arrangement according to one of the preceding claims, characterised in that the lifting rod (6) is acted upon in the closing direction by the restoring spring (8).

5. Valve arrangement according to one of the preceding claims, characterised in that the closing element (4,4') in the working position is held in abutment on an abutment element (10) arranged on the lifting rod (6).

6. Valve arrangement according to one of the preceding claims, characterised in that the movement stroke of the lifting rod (6) in the closing direction is limited by an abutment element (17).

7. Valve arrangement according to one of the preceding claims, characterised in that the closing element (4) is adapted to be acted upon in the closing direction by a compression spring (11), and in the partial opening position is in abutment on an abutment element (16) preventing a further closing movement.

8. Valve arrangement according to claim 7, characterised in that the abutment element (16) is one arm (15) of a two-arm lever which is rockable about a pivot (14) and whose second lever arm (13) is adapted to be acted upon by the lifting rod (6).

9. Valve arrangement according to one of claims 1 to 6, characterised in that the closing element (4') in the position of rest is held abutting against an abutment element (18) which is arranged on the lifting rod (6).

10. Valve arrangement according to claim 9, characterised in that the closing element (4') is connected to the abutment element (18) by means of a snap spring (19) and is adapted to be applied by the snap spring (19) at one side of the snap-over point of the snap spring (19) against the rest position abutment element (18) and at the other side of the snap-over point against the working position abutment element (10).

11. Valve arrangement according to claim 10, characterised in that the closing element (4') is adapted to abut against the valve seat (5) of the valve arrangement, and the lifting rod (6) is movable so far in the closing direction that the snap-over point of the snap spring (19) can be overcome, and the closing element (4') is movable against the abutment element (18) of the rest position.

12. Valve arrangement according to claim 10, characterised in that the closing element (4') is movable in the opening direction from the partial opening position in opposition to a spring force (spring 20) which is greater than the application force (spring 19) of the closing element (4') against the rest position abutment element (18).

## Revendications

1. Agencement de soupape pour régler la vitesse angulaire de ralenti de moteurs à combustion interne par commande de la quantité d'air du côté aspiration d'un conduit d'aspiration gagnant le moteur à combustion interne, cet agencement comportant un organe de manoeuvre électromécanique qui présente un aimant de levage par lequel un organe obturateur (4,4') peut être mû, par l'imtermediaire d'un élément d'ajustement (6), à l'encontre de la force d'un ressort de rappel, agencement caractérisé par le fait que l'organe obturateur (4,4') peut effectuer un mouvement par rapport à l'élément de réglage (6) entre une position de repos et une position de travail, en occupant en condition de repos une position déterminée d'ouverture partielle du canal de passage par la soupape.

2. Agencement de soupape selon la revendication 1, caractérisé par le fait que l'élémemt d'ajustement consiste en une tige (6) de levage, reliée au noyau mobile (9) de l'aimant (7) de levage.

3. Agencement de soupape selon la revendication 2. caractérisé par le fait que l'organe obturateur (4, 4') est monté à coulissement sur la tige (6) de levage.

4. Agencement de soupape selon l'une des revendications précédentes, caractérisé par le fait que la tige (6) de levage peut être chargée par le ressort de rappel (8) dans la direction de fermeture.

5. Agencement de soupape selon l'une das revendications précédentes, caractérisé par le fait que, dans la position de travail, l'organe obturateur (4,4') est maintenu appliqué contre une butée (10) située sur la tige (6) de levage.

6. Agencement de soupage selon l'une des revendications précédentes, caractérisé par le fait que la course de la tige (6) de soupape dans la direction de fermeture est limitée par l'intermédiaire d'une butée (17).

7. Agencement de soupape selon l'une des revendications précédentes, caractérisé par le fait que l'organe obturateur (4) peut être chargé dans la direction de fermeture par un ressort de pression (11) et est appliqué, dans la position d'ouverture partielle, contre une butée (16) empêchant une poursuite du mouvement de fermeture.

8. Agencement de soupape selon la revendication 7, caractérisé par le fait que la butée (16) est constituée par l'un (15) des bras d'un levier à deux bras qui peut pivoter autour d'un axe de pivotement (14), et dont le second bras (13) peut être soumis à l'action de la tige (6) de levage.

9. Agencement de soupape selon l'une des revendications 1 à 6, caractérisé par le fait que, dans la position de repos, l'organe obturateur (4') est maintenu appliqué contre une butée (18) située sur la tige (6) de levage.

10. Agencement de soupape selon la revendication 9, caractérisé par le fait que l'organe obturateur (4') est relié à la butée (18) par l'intermédiaire d'un ressort à déclic (19), et peut être chargé, par ce ressort à déclic (19), d'un côté du point de basculement dudit ressort à déclic (19) vers la butée (18) associée à la position de repos et, de l'autre côté dudit point de basculement, vers la butée (10) associée à la position de travail.

11. Agencement de soupape selon la revendication 10, caractérisé par le fait que l'organe obturateur (4') peut venir buter contre le siège (5) de soupape dudit agencement, la tige (6) de levage pouvant être mue, dans la direction de fermeture, de telle sorte que le point de basculement du ressort à déclic (19) puisse être surmonté et que l'organe obturateur (4') puisse accomplir un mouvement vers la butée (18) associée à la position de repos.

12. Agencement de soupape selon la revendication 10, caractérisé par le fait que l'organe obturateur (4') peut être mû dans la direction d'ouverture, à partir de la position d'ouverture partielle, à l'encontre d'une force élastique (ressort 20) qui est supérieure à la force (ressort 19) maintenant l'organe obturateur (4') appliqué contre la butée (18) associée à la position de repos.
